# EUROPÄISCHE PATENTSCHRIFT

(11) **EP 0 601 446 B1**
(45) Veröffentlichungstag und Bekanntmachung des Hinweises auf die Patenterteilung: **05.03.1997**
(21) Anmeldenummer: 93119297.5
(22) Anmeldetag: 30.11.1993
(51) Int. Cl.: E03F 5/06, E02D 29/14

(54) **Sicherungseinrichtung für eine Entwässerungseinrichtung**
Locking device for a drainage device
Dispositif de verrouillage pour un dispositif de drainage

(30) Priorität: 10.12.1992 DE 4241707
(43) Veröffentlichungstag der Anmeldung: 15.06.1994
(73) Patentinhaber: ACO Severin Ahlmann GmbH & Co. KG, D-24755 Rendsburg (DE)
(72) Erfinder: Sauerwein, Heinrich, Dr.Ing., D-24809 Nübbel (DE); Arm, Wolfgang, Dipl.-Ing., D-24768 Rendsburg (DE); Witt, Jan, D-24340 Eckernförde (DE)
(74) Vertreter: Bohnenberger, Johannes, Dr.

(56) Entgegenhaltungen:
- EP-A- 0 081 741
- EP-A- 0 319 811
- AU-B- 612 279
- DE-U- 8 802 530
- GB-A- 1 519 357

## Beschreibung

Die Erfindung betrifft eine Sicherungseinrichtung für eine Entwässerungsrinne nach dem Oberbegriff des Patentanspruches 1.

Aus der DE 79 36 522 U1 ist eine Entwässerungsrinne bekannt, bei welcher eine Traverse die Rinne durchquerend in den Rinnenkörper eingegossen ist. Die Traverse weist eine mittige Gewindebohrung auf, so daß eine auf den Rinnenkörper aufgesetzte Abdeckung mittels eines Schraubbolzens befestigbar ist. Die Herstellung der bekannten Anordnung ist aufwendig.

Aus der EP 82 111 076 A1 ist eine Sicherungseinrichtung für eine Entwässerungsrinne nach dem Oberbegriff des Patentanspruches 1 bekannt. Diese ist in den Figuren 11 und 12 gezeigt.

Bei der bekannten Sicherungseinrichtung ist ein Rinnenkörper 1 vorgesehen, dessen Seitenwände 2 über einen Boden 5 verbunden und mit Verstärkungsrippen 4 versehen sind. In den Oberrändern 3, 3' der Rinne 1 sind Auflageflächen 6, 6' vorgesehen, auf welche eine Abdeckung 30 aufgelegt werden kann.

In der Abdeckung 30 ist eine Bohrung vorgesehen, in welche eine Befestigungsschraube 16 einsetzbar ist, die mit ihrem unteren Ende in einem Gewinde 15 einer Schwenktraverse 80' sitzt. In den Seitenwänden 2, 2' der Rinne 1 sind Ausnehmungen 7, 7' vorgesehen, die einander teilweise gegenüberliegen, also gegeneinander versetzt sind, wie dies in Fig. 11 gezeigt ist. Die Ausnehmungen 7, 7' weisen eine Vorderwand 8, 8' und eine Hinterwand 9, 9' auf. Wenn man bei der bekannten Anordnung die Abdeckung 30 mit eingesetzten Schrauben 16 und daranhängenden Schwenktraversen 80' auf die Auflagen 6, 6' aufgesetzt hat und die Schrauben 16 im Uhrzeigersinn dreht, schwenkt die Schwenktraverse 80' mit ihren Enden in die Ausnehmungen 7, 7' hinein, bis die Vorderkanten der Schwenktraversen-Enden an den Vorderwänden 8, 8' anschlagen. Bei einem weiteren Drehen der Schraube 16 wird diese in das Gewinde 15 in der Schwenktraverse 80' weiter eingeschraubt, so daß die Schwenktraverse 80' mit ihren Enden an den Oberwänden der Ausnehmungen 7, 7' in Anlage kommt und die Abdeckung 30 fest auf die Auflagen 6, 6' der Rinne 1 gezogen wird. Diese bekannte Anordnung ist zwar sehr leicht herstellbar, jedoch können beim Montieren Schwierigkeiten auftreten. Insbesondere ist es nicht immer gewährleistet, daß die Schwenktraverse vollständig (in Anschlag an den Vorderwänden 8, 8') in die Ausnehmungen 7, 7' einschwenkt, so daß eine hohe Flächenbelastung entsteht, die u.U. auch die Festigkeit des Rinnenmaterials (vorzugsweise Polymerbeton) übersteigt. Nachdem aber der Anwender die Schwenktraverse bei aufgesetzter Abdeckung in die Ausnehmungen einsetzt, kann keine optische Kontrolle erfolgen. Eine an sich fest wirkende Verbindung kann sich somit im Laufe der Zeit lockern bzw. lösen. Darüber hinaus ist die bekannte Sicherungseinrichtung ausschließlich zur Verwendung in Kombination mit einer Schraubsicherung über einen einzigen Schraubbolzen beschränkt, da nur so die notwendige Schwenkbewegung der Schwenktraverse erzeugt werden kann.

Der Erfindung liegt die Aufgabe zugrunde, eine Sicherungseinrichtung der eingangs genannten Art dahingehend weiterzubilden, daß in einfacher Weise eine frei gestaltbare, aber dennoch haltbare Sicherung der Abdeckung auf dem Rinnenkörper gewährleistet werden kann.

Diese Aufgabe wird durch die im Patentanspruch 1 angegebenen Merkmale gelöst.

Ein wesentlicher Punkt der Erfindung liegt darin, daß die Traverse zwar nachträglich, z.B. über eine Schwenkbewegung eingesetzt werden kann, so daß man die Form des Rinnenkörpers mit seinen Ausnehmungen nicht ändern muß, andererseits aber dieser Einsetzvorgang bei abgenommener Abdeckung stattfindet. Dadurch ist es möglich, die Traverse ordnungsgemäß, also vollständig in die Ausnehmungen einzusetzen, wobei die Klemmeinrichtungen für einen dauerhaften Halt in dieser Position sorgen.

Vorzugsweise sind die Klemmeinrichtungen im wesentlichen symmetrisch an beiden Enden der Traverse ausgebildet. Dadurch wird der Halt der Traverse in der Rinne verbessert. Es ist möglich, als Klemmeinrichtungen von Hand betätigbare Federriegel oder dergleichen zu verwenden. Vorzugsweise sind jedoch die Klemmeinrichtungen derart elastisch verformbar ausgebildet, daß sie beim Einsetzen in die Ausnehmung der Rinne durch die Einsetzbewegung der Traverse verformt werden. Dadurch entfällt ein gesondertes Betätigen der Klemmeinrichtungen.

Vorzugsweise sind die Klemmeinrichtungen unverlierbar an der Traverse befestigt. Dies erleichtert die Einsetzarbeit.

Besonders einfach ist der Einsetzvorgang dann, wenn die Klemmeinrichtungen durch eine Einschwenkbewegung in einer Ebene parallel zur Oberfläche der Abdeckung eingesetzt werden können.

Die Sicherungseinrichtung ist dann besonders kostengünstig und einfach herstellbar, wenn die Traverse und die Klemmeinrichtungen als Blechformteile ausgebildet sind. Vorzugsweise ist hierbei die Klemmeinrichtung (bzw. zwei Klemmeinrichtungen) einstückig mit der Traverse ausgebildet.

Eine solche einstückige Ausbildung als Blechformteil wird vorzugsweise dadurch erreicht, daß man der Traverse einen im wesentlichen U-förmigen Querschnitt mit einer Grundfläche und zwei Schenkeln gibt. Die Klemmeinrichtungen werden dann von bandförmigen, aus den Schenkeln herausgebogenen und von der Grundfläche abgetrennten Blechabschnitten gebildet.

Bei einer bevorzugten Ausführungsform der Erfindung umfassen die Klemmeinrichtungen Krallen, welche bei eingesetzter Traverse mit dem Rinnenkörper in festem Eingriff stehen. Ein Lösen ist hierbei nur noch mit größerem Aufwand (und Werkzeugen) möglich. Bei einer alternativen Ausführungsform der Erfindung sind die Klemmeinrichtungen an ihren Enden so ausgestaltet, daß ein Herausnehmen noch möglich ist. Vorzugsweise ist hierbei die Kraft (Drehmoment) zum Herausnehmen größer als die zum Einsetzen notwendige Kraft.

Erfindungsgemäß wird die beschriebene Sicherungseinrichtung als Teil eines Umrüstsatzes zum Ersetzen einer Schwenk-Traverse nach der EP 0081 741 A1 verwendet, wobei die Befestigungseinrichtungen anstelle der beim bekannten Gegenstand vorgesehenen Schraubeinrichtung eine schraublose Arretierung umfassen, wie sie beim bekannten Gegenstand aufgrund der dann fehlenden Drehbewegung beim Einsetzen nicht verwendet werden kann.

Die schraublose Arretierung umfaßt vorzugsweise eine an der Traverse befestigte Klemmfeder und einen an der Abdeckung befestigten Zapfen mit einem verdickten, beim Einsetzen führenden Vorderende, die derart ausgebildet sind, daß der Zapfen in einer zur Ebene, in der sich die Abdeckung erstreckt, im wesentlichen senkrechten Richtung in eine Aufnahmeöffnung der Klemmfeder unter deren elastischer Verformung einsetzbar ist und nach dem Einsetzen gehalten wird. Vom Anwender wird somit nur noch ein Aufdrücken der Ausnehmung auf den Rinnenkörper verlangt.

Vorzugsweise ist der verdickte Abschnitt am Vorderende spitzkegelig und an seinem der Abdeckung zugewandten Ende stumpfkegelig ausgebildet. Dadurch wird die Eindrückkraft geringer als die Kraft, die zum Abheben der Abdeckung notwendig ist.

Die Aufnahmeöffnung ist vorzugsweise derart langgestreckt ausgebildet, daß der Zapfen an beliebigen Stellen entlang der Längsachse der Aufnahmeöffnung einsetzbar ist. Dadurch kann es auch bei größeren Toleranzen nicht zu Schwierigkeiten beim Einsetzen kommen.

Die Klemmfeder ist weiterhin vorzugsweise derart mit Spiel befestigt, daß der Zapfen beim Einsetzen in die Aufnahmeöffnung der Klemmfeder diese verschieben kann. Hierdurch ist ein weiterer Spielausgleich sichergestellt.

Bei einer besonders bevorzugten Ausführungsform ist die Aufnahmeöffnung ebenfalls langgestreckt ausgebildet, so daß der Zapfen an beliebiger Stelle entlang der Längsachse der Aufnahmeöffnung einsetzbar ist. Die Klemmfeder ist weiterhin mit Spiel in einer Richtung senkrecht zur Längsachse der Aufnahmeöffnung derart befestigt, daß der Zapfen beim Einsetzen in die Aufnahmeöffnung die Klemmfeder in der zur Längsachse senkrechten Richtung verschieben kann. Dadurch ergibt sich ein stabilerer Aufbau (Spielausgleich jeweils nur in einer Richtung), aber insgesamt dennoch ein Spielausgleich in allen möglichen Richtungen.

Als Klemmfeder kann ein Kunststoffteil oder ein Stahlband (Edelstahl) verwendet werden. Bei einer bevorzugten Ausführungsform ist die Klemmfeder im wesentlichen bandförmig ausgebildet. Sie weist einen unteren, im wesentlichen U- oder V-förmigen Federabschnitt und zwei daran angrenzende U-förmige Halteabschnitte auf, die jeweils mit einem Schenkelende in einen Schenkel des federnden Abschnitts übergehen und deren offene Seiten nach außen ragen. Die Klemmfeder ist in eine (rechteckige) Öffnung der Traverse derart eingesetzt, daß sie mit den Schenkeln der Halteabschnitte zwei einander gegenüberliegende Ränder der Öffnung in der Traverse übergreift.

Bei einer geeigneten Dimensionierung kann somit die Klemmfeder innerhalb der Öffnung verschoben werden, so daß die Ränder der Öffnung mehr oder weniger weit in die U-profilförmigen Abschnitte der Klemmfeder eingeschoben werden.

Bei einfacheren Ausführungsformen der Erfindung wird der Zapfen fest an die Abdeckung (z.B. anstelle der bekannten Schraube 16) angeschraubt. Eine erhöhte Sicherheit gegen ein ungewolltes Abheben der Abdeckung kann eine Anordnung bieten, die sich dadurch auszeichnet, daß der Zapfen um seine Längsachse drehbar an der Abdeckung befestigt ist, wobei das verdickte Ende des Zapfens zwei gegeneinander gegenüberliegende Spreizflächen aufweist, so daß der Zapfen bei einer Parallellage der Spreizflächen zur Längsachse der Klemmfeder-Aufnahmeöffnung die Klemmfeder öffnet und aus der Aufnahmeöffnung herausnehmbar in die Aufnahmeöffnung einsetzbar ist.

Weitere bevorzugte Ausführungsformen der Erfindung ergeben sich aus den Unteransprüchen und der nachfolgenden Beschreibung bevorzugter Ausführungsformen. Diese werden anhand von Abbildungen näher erläutert. Hierbei zeigen
- Fig. 1: einen Teil-Querschnitt durch eine Entwässerungsrinne mit Sicherungseinrichtungen,
- Fig. 2: eine Draufsicht auf die Anordnung nach Fig. 1 mit abgenommener Abdeckung,
- Fig. 3: eine Seitenansicht einer Traverse,
- Fig. 4: eine Draufsicht auf die Traverse nach Fig. 3,
- Fig. 5: eine Seitenansicht einer weiteren Ausführungsform einer Traverse,
- Fig. 6: eine Draufsicht auf die Traverse nach Fig. 5,
- Fig. 7: eine Klemmfeder im Querschnitt,
- Fig. 8: einen an einer Abdeckung zu montierenden Zapfen,
- Fig. 9: eine Draufsicht auf eine Halteeinrichtung für einen Zapfen in einem Gitterrost,
- Fig. 10: eine Seitenansicht der Halteeinrichtung nach Fig. 9,
- Fig. 11: eine Draufsicht auf eine bekannte Rinne und
- Fig. 12: einen Schnitt entlang der Linie XII-XII nach Fig. 11.

Bei der nachfolgenden Beschreibung werden für gleiche oder gleich wirkende Teile dieselben Bezugsziffern verwendet.

In Fig. 1 ist eine Entwässerungsrinne 1 teilweise dargestellt, deren parallele Seitenwände 2, 2' relativ knapp unter dem Oberrand 3, 3' bzw. unter Auflagen 6, 6' für eine Abdeckung 30 mit Ausnehmungen 7, 7' versehen sind. Diese Ausnehmungen 7, 7' entsprechen den Ausnehmungen, die eingangs anhand der Figuren 11 und 12 erläutert wurden.

In die Ausnehmungen 7, 7' ist eine Traverse 80 mit ihren Enden 81, 81' eingesetzt. Die Traverse 80 weist einen U-förmigen Querschnitt auf (siehe Figuren 3 bis 6), wobei eine Grundfläche 83, die im wesentlichen parallel zur Abdeckung 30 verläuft, und zwei Schenkel 84, 84' vorgesehen sind. Die Schenkel 84, 84' sind jeweils an einem Ende 81 bzw. 81' der Traverse 80 über eine Trennlinie 85 bzw. 85' von der Grundfläche 83 getrennt. Dadurch entstehen bandförmige Abschnitte, welche jeweils nach innen in Richtung auf den jeweils anderen Schenkel 84 bzw. 84' gebogen werden. Dadurch entstehen Klemmeinrichtungen 82 bzw. 82'. Diese können an ihren Enden entweder glatt ausgebildet (Figuren 1 und 2), mit Krallen 86, 86' (Figuren 3 und 4) oder aber mit Abrundungen 87, 87' versehen sein. Die glatten oder - in gesteigertem Maß - die mit Krallen 86, 86' versehenen Traversen 86 sind nach dem Einsetzen nur noch mit größerem Aufwand (Einspreizen eines Schraubenziehers oder dergleichen) herausnehmbar, während die mit Abrundungen 87, 87' versehenen Traversen 80 durch kräftiges Verdrehen entgegen dem Uhrzeigersinn aus der Rinne 1 herausnehmbar sind. Beim Einsetzen dreht man die Traverse 80 - wie in Fig. 2 mit einem Pfeil angedeutet - im Uhrzeigersinn so, daß die Enden 81, 81' in die Ausnehmungen 7, 7' hineingeschwenkt werden. Dabei verbiegen sich die Klemmeinrichtungen 82, 82' in Richtung auf die jeweils gegenüberliegenden Schenkel 84, 84', setzen also der Drehbewegung einen nur relativ geringen Widerstand entgegen. Dieser Einschwenkvorgang geht solange, bis die Traverse 80 mit ihren Enden, insbesondere mit den Endabschnitten der Grundfläche 83, an den Vorderwänden 8, 8' der Ausnehmungen 7, 7' anschlägt. Bei einem Zurückschwenken der Traverse 80 entgegen der in Fig. 2 angegebenen Pfeilrichtung spreizen sich die Klemmeinrichtungen 82, 82' ein. Dann, wenn sie Abrundungen 87, 87' (Figuren 5 und 6) aufweisen, kann die Einspreizkraft überwunden werden. Das Einbauen einer solchen Traverse ist also ebenso äußerst einfach wie deren Aufbau.

Die so ausgebildeten Traversen können mit Gewinden 15 ausgestattet werden, wie diese bei den bekannten Anordnungen (Fig. 11 und 12) vorgesehen sind, um die Abdeckung 30 mittels einer Schraube 16 in der Traverse 80 zu befestigen.

Ein großer Vorteil der erfindungsgemäßen Traverse liegt aber in der Möglichkeit, in bekannter Weise gefertigte Rinnen (gemäß Figuren 11 und 12), ggf. auch schon eingebaute Rinnen samt deren Abdeckungen umzurüsten in solche, bei welchen die Abdeckungen mit schraubenlosen Arretierungen auf der Rinne gehalten werden. Eine besonders bevorzugte Ausführungsform ist in den beiliegenden Zeichnungen beschrieben. Hierbei umfaßt die schraubenlose Arretierung einerseits ein Befestigungsstück 40, das an der Abdeckung 30 befestigt werden kann, andererseits ein Befestigungsgegenstück 20, das an der Traverse 80 befestigt ist und mit dem Befestigungsstück 40 in einen Schnappeingriff gelangen kann.

Bei der hier gezeigten Ausführungsform umfaßt das Befestigungsstück 40 einen Zapfen (Figuren 1 und 8), der eine (bei der Einrastbewegung führende) vordere, in eine Spitze 41 übergehende Konusfläche 42 und dahinter eine gegensätzlich geneigte Haltefläche 43 aufweist, so daß ein verdicktes Vorderende gebildet ist. Die Haltefläche 43 geht in einen Schaft 44 über, der wiederum in einen Kopf 45 übergeht. Der Kopf 45 weist bei der hier gezeigten Ausführungsform eine Gewindebohrung auf, so daß der an einer Abdeckung 30 mittels einer Schraube (wie in Fig. 1 gezeigt) befestigt werden kann. Das Befestigungsstück 40 ersetzt somit die bisher vorgesehene Schraube 16.

Das Befestigungsgegenstück 20 ist als Feder ausgebildet und weist einen im Querschnitt U- oder V-förmigen unteren Federabschnitt 22 (siehe Fig. 7) sowie zwei obere U-förmige Halteabschnitte 23, 23' auf, die mit jeweils einem Schenkel in den unteren Federabschnitt 22 übergehen und mit ihren Öffnungen voneinander fortragend nach außen angeordnet sind. Zwischen den Halteabschnitten 23, 23' ist somit eine Aufnahmeöffnung 24 gebildet. Diese Aufnahmeöffnung 24 ist bei Ausbildung des Befestigungsstücks 20 als Blattfeder länglich ausgebildet (siehe Fig. 2), so daß beim Aufsetzen der Abdeckung 30 auf die Rinne 1 die Positionierung des Befestigungsstücks 40 bzw. der Spitze 41 des Zapfens in Längsrichtung der Rinne relativ zur Aufnahmeöffnung 24 unkritisch ist. Dadurch können Toleranzen ausgeglichen werden.

Die Traverse 80 weist mittig eine im wesentlichen rechteckige Öffnung 25 auf (Figuren 4 und 6). In diese Öffnung 25 kann nun ein Befestigungsgegenstück 20 gemäß Fig. 7 so eingesetzt werden, daß die Schenkel der Halteabschnitte 23 bzw. 23' die Ränder der Öffnung 25 übergreifen und auf bzw. unter der Grundfläche 83 der Traverse 80 zu liegen kommen. Die Breite der Öffnung 25 (in Längsrichtung der Rinne 1) ist entsprechend der Breite der Halteabschnitte 23, 23' ausgebildet, so daß das Befestigungsstück 20 in Längsrichtung der Rinne gesehen im wesentlichen spielfrei in der Traverse 80 befestigt ist. Die Länge der Öffnung 25 (quer zur Rinne-Längsachse gesehen) sowie die Öffnungsweite der Halteabschnitte 23, 23' sind so dimensioniert, daß das Befestigungsgegenstück 20 beim Einsetzen des Befestigungsstücks 40 quer zur Rinnen-Längsverschiebbar ist. Dadurch wird ein weiterer, zur Längsrichtung der Aufnahmeöffnung 24 rechtwinkliger Toleranzausgleich erzielt.

Das so als Klemmfeder ausgebildete Befestigungsgegenstück 20 kann entweder aus Metall (Fig. 1, rechts) oder aus Kunststoff (Fig. 1, links) gefertigt sein. Das Material, insbesondere aber die Material-Paarungen, werden so gewählt, daß Korrosion im wesentlichen ausgeschlossen werden kann. Dies kann auch durch Passivierung der Oberflächen erreicht werden.

Je nachdem, welche Art von Entwässerungsrinne man umrüsten will, also eine solche mit einem Gußrost oder eine solche mit einem Blechrost, kann man den Zapfen 41-45 direkt mit der Abdeckung 30 verbinden, oder aber man verwendet ein Haltestück 47 (für Gitterroste), wie es in Fig. 9 gezeigt ist. Das dort gezeigte Haltestück 47 weist eine Gewindebohrung auf, so daß man am Befestigungsstück 40 (Fig. 8) anstelle der dort vorgesehenen Gewindebohrung im Kopf 45 einen Gewindezapfen vorsieht, der in das Haltestück 47 einschraubbar ist.

Aus Vorstehendem ergibt sich, daß die hier gezeigte Sicherungseinrichtung für eine Entwässerungsrinne in vielseitiger Weise in bereits bestehende Systeme eingesetzt und mit bereits bestehenden Befestigungseinrichtungen, insbesondere zur schraublosen Arretierung, kombinierbar ist.

## Patentansprüche

1. Sicherungseinrichtung für eine Entwässerungsrinne, umfassend einen Rinnenkörper (1), eine auf einen Oberrand (3) des Rinnenkörpers (1) aufsetzbare Abdeckung (30), mindestens zwei einander im wesentlichen gegenüberliegende Ausnehmungen (7, 7') in Seiteninnenwänden der Rinne (1), wobei die Sicherungseinrichtung mindestens eine Traverse (80) umfaßt, die mit ihren Enden (81, 81') in die Ausnehmungen (7, 7') so einsetzbar ist, daß sie quer zur Rinnen-Längsachse im Inneren der Rinne (1) verläuft, und Befestigungseinrichtungen (20, 40), um die Abdeckung (30) an der Traverse (80) und dadurch auf der Rinne (1) zu befestigen,
**dadurch gekennzeichnet,**
daß die Traverse (80) an mindestens einem Ende (81, 81') eine Klemmeinrichtung (82, 82') aufweist, die derart ausgebildet ist, daß die Traverse (80) nach dem Einsetzen in die Ausnehmungen (7, 7') in der Rinne (1) festgesetzt ist.

2. Sicherungseinrichtung nach Anspruch 1,
**dadurch gekennzeichnet,**
daß die Klemmeinrichtung (82, 82') im wesentlichen symmetrisch an beiden Enden (81, 81') der Traverse (80) ausgebildet ist.

3. Sicherungseinrichtung nach einem der vorhergehenden Ansprüche,
**dadurch gekennzeichnet,**
daß die Klemmeinrichtung (82, 82') derart elastisch verformbar ist, daß sie beim Einsetzen in die Ausnehmungen (7, 7') der Rinne (1) durch die Einsetzbewegung der Traverse (80) verformt wird.

4. Sicherungseinrichtung nach einem der vorhergehenden Ansprüche,
**dadurch gekennzeichnet,**
daß die Klemmeinrichtung (82, 82') unverlierbar an der Traverse (80) befestigt ist.

5. Sicherungseinrichtung nach Anspruch 3,
**dadurch gekennzeichnet,**
daß die Klemmeinrichtung (82, 82') durch eine Einschwenkbewegung in einer Ebene parallel zur Oberfläche der Abdeckung (30) einsetzbar ist.

6. Sicherungseinrichtung nach einem der vorhergehenden Ansprüche,
**dadurch gekennzeichnet,**
daß die Traverse (80) und die Klemmeinrichtung (82, 82') als Blechformteile ausgebildet sind.

7. Sicherungseinrichtung nach Anspruch 6,
**dadurch gekennzeichnet,**
daß die Traverse (80) einstückig mit der Klemmeinrichtung (82, 82') ausgebildet ist.

8. Sicherungseinerichtung nach Anspruch 7,
**dadurch gekennzeichnet,**
daß die Traverse (80) einen im wesentlichen U-förmigen Querschnitt mit einer Grundfläche (83) und zwei Schenkeln (84, 84') aufweist und daß die Klemmeinrichtung (82, 82') von bandförmigen, aus den Schenkeln (84, 84') herausgebogenen und von der Grundfläche (83) abgetrennten (Trennlinien 85, 85') Blechabschnitten bestehen.

9. Sicherungseinrichtung nach einem der vorhergehenden Ansprüche,
**dadurch gekennzeichnet,**
daß die Klemmeinrichtungen (82, 82') Krallen (86, 86') umfassen, welche bei eingesetzter Traverse (80) mit dem Rinnenkörper (1) in festem Eingriff stehen.

10. Sicherungseinrichtung nach einem der vorhergehenden Ansprüche,
**dadurch gekennzeichnet,**
daß die Klemmeinrichtung (82, 82') derart ausgebildet ist, daß die zur Verformung beim Einsetzen der Traverse (80) nötige Kraft wesentlich geringer ist als die zum Herausnehmen der Traverse (80) aus den Ausnehmungen (7, 7') der Rinne (1) nötige Kraft.

11. Verwendung einer Sicherungseinrichtung nach einem der vorhergehenden Ansprüche als Teil eines Umrüstsatzes zum Ersetzen einer Schwenk-Traverse (80'), die ein Schraubgewinde (15) oder einen Schraubbolzen zum Befestigen der Abdeckung (30) aufweist, wobei die Befestigungseinrichtungen eine schraubenlose Arretierung umfassen.

12. Verwendung nach Anspruch 11,
**dadurch gekennzeichnet,**
daß die schraubenlose Arretierung eine an der Traverse (80) befestigte Klemmfeder (22, 23) als Befestigungsgegenstück (20) und einen an der Abdeckung (30) befestigten Zapfen (41-45) als Befestigungsstück (40) mit einem verdickten, beim Einsatz führenden Vorderende (41, 42) umfassen, die derart ausgebildet sind, daß der Zapfen (41-46) in einer zur Ebene, in der sich die Abdeckung (30) erstreckt, im wesentlichen senkrechten Richtung in eine Aufnahmeöffnung (24) der Klemmfeder (22, 23) unter deren elastischer Verformung einsetzbar ist und nach dem Einsetzen gehalten wird.

13. Verwendung nach Anspruch 12,
**dadurch gekennzeichnet,**
daß der verdickte Abschnitt am Vorderende (41, 42) spitzkegelig und an seinem der Abdeckung zugewandten Ende (43) stumpfkegelig ausgebildet ist.

14. Verwendung nach einem der Ansprüche 12 oder 13,
**dadurch gekennzeichnet,**
daß die Aufnahmeöffnung (24) langgestreckt ausgebildet ist, so daß der Zapfen (41-46) an beliebigen Stellen entlang der Längsachse der Aufnahmeöffnung (24) einsetzbar ist.

15. Verwendung nach einem der Ansprüche 12 bis 14,
**dadurch gekennzeichnet,**
daß die Klemmfeder (22, 23) derart mit Spiel befestigt ist, daß der Zapfen (41-46) beim Einsetzen in die Aufnahmeöffnung (24) die Klemmfeder (22, 23) verschieben kann.

16. Verwendung nach einem der Ansprüche 12 bis 15,
**dadurch gekennzeichnet,**
daß die Aufnahmeöffnung (24) langgestreckt ausgebildet ist, so daß der Zapfen (41-46) an beliebigen Stellen entlang der Längsachse der Aufnahmeöffnung (24) einsetzbar ist, und daß die Klemmfeder (22, 23) mit Spiel in einer Richtung senkrecht zur Längsachse der Aufnahmeöffnung (24) derart befestigt ist, daß der Zapfen (41-46) beim Einsetzen in die Aufnahmeöffnung (24) die Klemmfeder (22, 23) in der zur Längsachse senkrechten Richtung verschieben kann.

17. Verwendung nach einem der Ansprüche 12 bis 16,
**dadurch gekennzeichnet,**
daß die Klemmfeder (22, 23) im wesentlichen bandförmig ausgebildet ist und einen unteren, im wesentlichen U- oder V-förmigen Federabschnitt (22) und zwei daran angrenzende U-förmige Halteabschnitte (23, 23') aufweist, die jeweils mit einem Schenkelende in einen Schenkel des Federabschnitts (22) übergehen und deren offene Seiten nach außen ragen, und daß die Klemmfeder (22, 23) in einer Öffnung (25) der Traverse (80) derart sitzt, daß sie mit den Schenkeln der Halteabschnitte (23, 23') zwei einander gegenüberliegende Ränder der Öffnung (25) in der Traverse (80) übergreift.

18. Verwendung nach einem der Ansprüche 16 oder 17,
**dadurch gekennzeichnet,**
daß der Zapfen (41-46) um seine Längsachse drehbar befestigt ist und das verdickte Ende (41-43) des Zapfens zwei einander gegenüberliegende Spreizflächen aufweist, so daß der Zapfen (41-46) bei einer Parallellage der Spreizflächen zur Längsachse die Klemmfeder (22, 23) spreizt und aus der Aufnahmeöffnung (24) herausnehmbar und in die Aufnahmeöffnung (24) einsetzbar ist.

## Claims

1. A locking device for a drainage channel, comprising a channel body (1), a cover (30) placeable onto an upper edge (3) of the channel body (1), at least two substantially facing recesses (7, 7') in lateral inner walls of the channel (1), the locking device comprising at least one traverse (80) insertable by means of its ends (81, 81') into the recesses (7, 7') in such a manner that it extends transversely to the channel longitudinal axis in the interior of the channel (1), and securing devices (20, 40) to secure the cover (30) to the traverse (80) and thereby on the channel (1), characterised in that the traverse (80) has a clamping device (82, 82') at at least one end (81, 81'), this clamping device (82, 82') being constructed in such a manner that the traverse (80) is fixed in the channel (1) after insertion into the recesses (7, 7').

2. A locking device in accordance with Claim 1, characterised in that the clamping device (82, 82') is formed at both ends (81, 81') of the traverse (80) in a substantially symmetrical manner.

3. A locking device in accordance with any one of the preceding Claims, characterised in that the clamping device (82, 82') is resiliently deformable in such a manner that upon insertion into the recesses (7, 7') of the channel (1) it is deformed by the insertion motion of the traverse (80).

4. A locking device in accordance with any one of the preceding Claims, characterised in that the clamping device (82, 82') is undetachably secured to the traverse (80).

5. A locking device in accordance with Claim 3, characterised in that the clamping device (82, 82') is insertable through a pivot motion in a plane parallel to the surface of the cover (30).

6. A locking device in accordance with any one of the preceding Claims, characterised in that the traverse (80) and the clamping device (82, 82') are in the form of sheet metal formed parts.

7. A locking device in accordance with Claim 6, characterised in that the traverse (80) is in one piece with the clamping device (82, 82').

8. A locking device in accordance with Claim 7, characterised in that the traverse (80) has a substantially U-shaped cross-section with a base (83) and two legs (84, 84'), and in that the clamping device (82, 82') is composed of band-shaped sheet metal portions which are bent from the legs (84, 84') and are separated from the base (83) (separating lines 85, 85').

9. A locking device in accordance with any one of the preceding Claims, characterised in that the clamping devices (82, 82') comprise claws (86, 86') which firmly engage the channel body (1) when the traverse (80) is in the inserted position.

10. A locking device in accordance with any one of the preceding Claims, characterised in that the clamping device (82, 82') is constructed in such a manner that the force required for deformation upon insertion of the traverse (80) is substantially less than the force required to remove the traverse (80) from the recesses (7, 7') of the channel (1).

11. Use of a locking device in accordance with any one of the preceding Claims as part of a conversion kit for replacing a pivot traverse (80') which has a screw thread (15) or a screw bolt to secure the cover (30), the securing devices comprising a screwless fixing device.

12. Use in accordance with Claim 11, characterised in that the screwless fixing device comprises a clamping spring (22, 23) - secured to the traverse (80) - as a securing counterpart (20) and a peg (41-45) - secured to the cover (30) - as a securing part (40) with an enlarged front end (41, 42) leading upon insertion, these parts (20, 40) being constructed in such a manner that the peg (41-46) is - in a direction substantially perpendicular to the plane in which the cover (30) extends - insertable into a receiving opening (24) of the clamping spring (22, 23) with resilient deformation of the latter and is held after insertion.

13. Use in accordance with Claim 12, characterised in that the enlarged portion has the form of a pointed cone at the front end (41, 42) and has the form of a truncated cone at its end (43) facing the cover.

14. Use in accordance with either one of Claims 12 or 13, characterised in that the receiving opening (24) is oblong so that the peg (41-46) can be inserted at any site along the longitudinal axis of the receiving opening (24).

15. Use in accordance with any one of Claims 12 to 14, characterised in that the clamping spring (22, 23) is secured with play in such a manner that the peg (41-46) can displace the clamping spring (22, 23) upon insertion into the receiving opening (24).

16. Use in accordance with any one of Claims 12 to 15, characterised in that the receiving opening (24) is oblong so that the peg (41-46) can be inserted at any site along the longitudinal axis of the receiving opening (24), and in that the clamping spring (22, 23) is secured with play in a direction perpendicular to the longitudinal axis of the receiving opening (24) in such a manner that the peg (41-46) can upon insertion into the receiving opening (24) displace the clamping spring (22, 23) in the direction perpendicular to the longitudinal axis.

17. Use in accordance with any one of Claims 12 to 16, characterised in that the clamping spring (22, 23) is substantially band-shaped and has a lower, substantially U-shaped or V-shaped spring portion (22) and two adjoining U-shaped holding portions (23, 23'), one leg end of each holding portion (23, 23') becoming a leg of the spring portion (22) and the open side of these holding portions projecting outwards, and in that the clamping spring (22, 23) is located in an opening (25) of the traverse (80) in such a manner that it engages over two facing edges of the opening (25) in the traverse (80) by means of the legs of the holding portions (23, 23').

18. Use in accordance with either one of Claims 16 or 17, characterised in that the peg (41-46) is secured so as to be rotatable about its longitudinal axis and the enlarged end (41-43) of the peg has two facing spreading surfaces, so that when the spreading surfaces are parallel to the longitudinal axis, the peg (41-46) forces apart the clamping spring (22, 23) and is removable from and insertable into the receiving opening (24).

## Revendications

1. Dispositif de verrouillage pour une rigole de drainage, comportant un corps de rigole (1), un couvercle (30) qui peut être posé sur un bord supérieur (3) du corps de rigole (1), au moins deux cavités (7, 7'), essentiellement en vis-à-vis et prévues dans des parois internes latérales de la rigole (1), le dispositif de verrouillage comportant au moins une traverse (80) qui peut être logée, par ses extrémités (81, 81'), dans les cavités (7, 7'), de sorte qu'elle se situe à la transversale de l'axe longitudinal de la rigole (1), à l'intérieur de cette dernière, et comportant des dispositifs de fixation (20, 40), pour fixer le couvercle (30) sur la traverse (80) et, de ce fait, sur la rigole (1), caractérisé en ce que la traverse (80) présente, sur une extrémité (81, 81') au moins, un dispositif de blocage (82, 82') réalisé de sorte que la traverse (80) est fixée dans la rigole (1) après sa mise en place dans les cavités (7, 7').

2. Dispositif de verrouillage suivant la revendication 1, caractérisé en ce que le dispositif de blocage (82, 82') a une réalisation essentiellement symétrique sur les deux extrémités (81, 81') de la traverse (80).

3. Dispositif de verrouillage suivant l'une des revendications précédentes, caractérisé en ce que le dispositif de blocage (82, 82') est déformable élastiquement, de sorte qu'il se déforme lors de la mise en place dans les cavités (7, 7') de la rigole (1), par le mouvement d'engagement de la traverse (80).

4. Dispositif de verrouillage suivant l'une des revendications précédentes, caractérisé en ce que le dispositif de blocage (82, 82') a une fixation imperdable sur la traverse (80).

5. Dispositif de verrouillage suivant la revendication 3, caractérisé en ce que le dispositif de blocage (82, 82') peut être mis en place par un mouvement de pivotement dans un plan parallèle à la surface du couvercle (30).

6. Dispositif de verrouillage suivant l'une des revendications précédentes, caractérisé en ce que la traverse (80) et le dispositif de blocage (82, 82') sont réalisés sous forme de préformés de tôle.

7. Dispositif de verrouillage suivant la revendication 6, caractérisé en ce que la traverse (80) est réalisée d'une seule pièce avec le dispositif de blocage (82, 82').

8. Dispositif de verrouillage suivant la revendication 7, caractérisé en ce que la traverse (80) présente une section transversale essentiellement en U, avec une surface de base (83) et deux branches (84, 84'), et en ce que le dispositif de blocage (82, 82') se compose de sections de tôle en forme de bande, repliées des branches (84, 84') et séparées de la surface de base (83) (lignes de coupe 85, 85').

9. Dispositif de verrouillage suivant l'une des revendications précédentes, caractérisé en ce que les dispositifs de blocage (82, 82') comportent des griffes (86, 86'), qui sont en prise fixe avec le corps de rigole (1) une fois la traverse (80) mise en place.

10. Dispositif de verrouillage suivant l'une des revendications précédentes, caractérisé en ce que le dispositif de blocage (82, 82') a une réalisation telle que la force, requise pour la déformation lors de la mise en place de la traverse (80), est essentiellement inférieure à la force, requise pour le retrait de la traverse (80) des cavités (7, 7') de la rigole (1).

11. Utilisation d'un dispositif de verrouillage suivant l'une des revendications précédentes, en tant que partie d'une trousse de conversion pour le remplacement d'une traverse pivotante (80'), munie d'un taraudage (15) ou d'un boulon fileté pour la fixation du couvercle (30), les dispositifs de fixation comportant un arrêt sans vis.

12. Utilisation suivant la revendication 11, caractérisée en ce que l'arrêt sans vis comporte un ressort de serrage (22, 23) fixé sur la traverse (80), en tant que contre-pièce de fixation (20), et un tourillon (41 - 45) fixé sur le couvercle (30), en tant que pièce de fixation (40), et muni d'une extrémité avant épaissie (41, 42), en tête lors de la mise en place, le ressort et le tourillon (41 - 45) ayant une réalisation telle que ce dernier peut être logé dans une ouverture de réception (24) du ressort de serrage (22, 23), avec une déformation élastique de ce dernier, dans un sens essentiellement perpendiculaire au plan dans lequel s'étend le couvercle (30), et est maintenu après la mise en place.

13. Utilisation suivant la revendication 12, caractérisée en ce que la section épaissie est réalisée en forme de cône pointu sur l'extrémité avant (41, 42), et en forme de tronc de cône sur son extrémité (43) tournée vers le couvercle.

14. Utilisation suivant l'une des revendications 12 et 13, caractérisée en ce que l'ouverture de réception (24) a une réalisation allongée, de sorte que le tourillon (41 - 45) peut être logé en des endroits quelconques le long de l'axe longitudinal de l'ouverture de réception (24).

15. Utilisation suivant l'une des revendications 12 à 14, caractérisé en ce que le ressort de serrage (22, 23) est fixé aec un jeu tel que le tourillon (41 - 45) peut déplacer le ressort de serrage (22, 23) lors de la mise en place dans l'ouverture de réception (24).

16. Utilisation suivant l'une des revendications 12 à 15, caractérisée en ce que l'ouverture de réception (24) a une réalisation allongée, de sorte que le tourillon (41 - 45) peut être logé en des endroits quelconques le long de l'axe longitudinal de l'ouverture (24), et en ce que le ressort de serrage (22, 23) est fixé avec jeu dans un sens perpendiculaire à l'axe longitudinal de l'ouverture de réception (24), de sorte que le tourillon (41 - 45) peut déplacer le ressort de serrage (22, 23), lors de sa mise en place dans l'ouverture de réception (24), dans le sens perpendiculaire à l'axe longitudinal.

17. Utilisation suivant l'une des revendications 12 à 16, caractérisée en ce que le ressort de serrage (22, 23) est essentiellement réalisé en forme de bande et présente une section élastique inférieure (22), essentiellement en U ou en V, et deux sections de retenue (23, 23') en U limitrophes, qui se prolongent respectivement, par l'une des extrémités de branches, en une branche de la section élastique (22), et dont les côtés ouverts dépassent vers l'extérieur, et en ce que le ressort de serrage (22, 23) repose dans une ouverture (25) de la traverse (80) de sorte qu'il enserre, par les branches des sections de retenue (23, 23'), deux bords en vis-à-vis de l'ouverture (25) de la traverse (80).

18. Utilisation suivant l'une des revendications 16 et 17, caractérisée en ce que le tourillon (41 - 45) est fixé avec une possibilité de rotation autour de son axe longitudinal, et en ce que l'extrémité épaissie (41 - 43) du tourillon présente deux surfaces d'écartement en vis-à-vis, de sorte que le tourillon (41 - 45) écarte le ressort de serrage (22, 23), dans une position de ces surfaces parallèle à l'axe longitudinal, et peut être logé dans l'ouverture de réception (24) et être extrait de cette dernière.
